# FASCICULE DE BREVET EUROPEEN

(11) **EP 0 324 666 B1**
(45) Date de publication et mention de la délivrance du brevet: **24.03.1993**
(21) Numéro de dépôt: 89400030.6
(22) Date de dépôt: 05.01.1989
(51) Int. Cl.: B27F 7/02, B27M 3/00, B25B 5/14

(54) **Butée à réglage automatique pour dispositif d'agrafage notamment de baguettes en bois**
Selbstregulierender Heftmaschinen-Anschlag, insbesondere für Holzleisten
Self-regulating stop for a stapling machine, in particular for wooden battens

(30) Priorité: 11.01.1988 FR 8800188
(43) Date de publication de la demande: 19.07.1989
(73) Titulaire: CASSESE S.A., F-77390 Verneuil-l'Etang (FR)
(72) Inventeur: Cassese, Antoine, F-77950 Maincy (FR)
(74) Mandataire: Lhuillier, René

(56) Documents cités:
- DE-C- 466 472
- FR-A- 2 318 715
- US-A- 2 872 957
- US-A- 3 876 128
- US-A- 4 247 090
- US-A- 4 356 851

## Description

L'invention qui concerne les dispositifs d'agrafage notamment de baguettes en bois pour former les cadres de tableau, se rapporte plus précisément à des butées à réglage automatique.

On connaît un dispositif d'agrafage pour baguettes en bois assemblées en onglets comportant, une table portant une échancrure de 90° sur sa face antérieure, des moyens pour appliquer sous pression les faces en onglets des baguettes l'une contre l'autre, des moyens de réglage des angles, et des moyens de pression pour introduire une agrafe simultanément dans les deux baguettes accolées. Pour que l'agrafage soit fait exactement à l'endroit prévu et que les baguettes soient parfaitement ajustées l'une à l'autre, deux pièces de butées montées sur la table, assurent le blocage horizontal des bords des baguettes. L'ajustement de l'angle formé par les butées constitue un préréglage qui est effectué pour une série de cadres déterminés en fonction du "raide" de cette série c'est-à-dire pour permettre d'arc-bouter l'une contre l'autre les baguettes au cas où au montage, elles ne formeraient pas un angle strictement égal à 90°. Pour cela au moins une des butées peut pivoter légèrement autour d'un axe perpendiculaire au plan de la table. Ces butées connues sont également prévues pour compenser les défauts de perpendicularité de la face de la baguette venant en appui contre elles, par rapport au plan de la table. Pour cela on peut faire basculer de quelques degrés la face verticale de la butée par rapport à un plan parfaitement vertical pour que cette face s'applique parfaitement sur toute la hauteur de la baguette. A défaut la baguette ne serait en appui que selon une ligne horizontale, à sa base ou à son sommet et ne serait pas correctement maintenue au moment de l'agrafage.

Cette possibilité connue du réglage de la verticalité de la face de butée, en fonction de celle de la baguette, nécessite pour chaque agrafage, l'intervention de l'utilisateur qui doit orienter lui-même la butée, par tâtonnement, pour que la baguette s'y applique selon toute sa surface, puis bloquer la butée quand il a trouvé la bonne position. Cette opération est donc longue, fastidieuse, et pas toujours rigoureuse.

Pour éviter cette manipulation, le Demandeur a imaginé des butées dont le réglage de la verticalité par rapport à la verticalité de la face concernée de chaque baguette, est assuré de façon automatique, sans que l'utilisateur ait à rechercher à faire correspondre la face de chaque butée vis à vis de la baguette par une manipulation manuelle.

Un objet de la présente invention consiste donc en une butée pour dispositif d'agrafage notamment de baguettes en bois, dont la face verticale d'appui est susceptible de pivoter de quelques degrés autour d'un axe horizontal pour pouvoir s'appliquer totalement contre la face d'appui correspondante de la baguette même si celle-ci n'est pas parfaitement verticale, et comportant un moyen de blocage de son pivotement, butée qui est constituée d'une partie ayant une face plane au moins sensiblement verticale, et d'une partie arrondie qui repose par une face inférieure également arrondie, selon toute sa longueur, et à la façon d'une rotule, sur une partie fixe ayant un profil arrondi correspondant, la partie mobile pouvant pivoter automatiquement sur la partie fixe quand on applique contre elle une baguette, et se placer ainsi dans une position où sa face plane est en appui selon toute sa surface, sur la face correspondante de la baguette.

D'autres caractéristiques particulières et avantages de l'invention apparaîtront à la lecture de la description qui va suivre d'une forme de réalisation, prise à titre d'exemple non limitatif, et en référence à la figure unique annexée qui montre une vue schématique en perspective de butées à réglage automatique conformes à l'invention.

On a représenté sur la figure la table coulissante 1 du dispositif d'agrafage, qui est mobile par rapport à un support fixe non représenté et qui dispose selon son axe AA′, de déplacement d'une échancrure 2 lui permettant de se déplacer le long d'une tête fixe d'agrafage 3. Deux butées 4 et 5 sont montées sur une extrémité de la table et s'étendent symétriquement de part et d'autre de l'axe AA′, faisant entre elles un angle de 90°. Chaque butée dont on voit le profil à la partie basse de la figure se compose, d'une partie verticale 6 dont une face verticale plane 7 est destinée à servir de plan de butée pour une baguette 8. La partie verticale plane 7 est solidaire d'une partie arrondie 9 dont la face inférieure est en appui, à la façon d'une rotule contre une partie fixe 10 fixée à la table 1, ayant un profil arrondi correspondant et qui s'étend sur toute la longueur de la butée. La partie principale 6, 9 de la butée peut donc pivoter sur ladite partie fixe, un graissage favorisant éventuellement le glissement de la partie arrondie 9 sur son support. Quand la butée pivote, la face plane verticale 7 de la partie 6 s'incline plus ou moins de part et d'autre d'un plan vertical. Un débattement de l'extrémité de la partie verticale 6 est autorisé par une rainure 11, prévue dans la table 1, juste en avant et partiellement au-dessous de la partie fixe 10.

Chaque butée 4 et 5 est traversée, sensiblement en son milieu, d'un goujon 12 solidaire de la partie 10 fixée à la table 1, qui est vertical ou faiblement incliné en direction de l'arrière de la butée. Pour le passage de ce goujon la partie arrondie 9 de la butée est pourvue d'une échancrure oblonque 13 autorisant le pivotement de la butée. Sur le goujon, dont l'extrémité est filetée, peut être vissé un bouton de blocage 14 pouvant bloquer en position la partie arrondie 9 de la butée par l'intermédiaire d'une rondelle 15 dont la face inférieure est conformée pour coopérer avec la face supérieure arrondie de la butée.

L'inclinaison du goujon vers l'arrière évite que le bouton 14 ne gêne la bonne application de la baguette 8 sur sa butée.

Enfin une vis de réglage angulaire 16 permet de faire pivoter légèrement la butée 4 autour d'un axe perpendiculaire au plan de la table 1 pour ajuster à 90° l'angle formé par les deux baguettes.

Avec ce dispositif, quand il s'agit de positionner les baguettes 8 contre les butées 4 et 5, on débloque les boutons 14 que les déverrouillent. on applique la baguette contre la butée correspondante pour que sa face plane verticale vienne en appui sur la face plane verticale 7 de la butée. Le seul fait d'exercer une pression sur la baguette va entraîner le pivotement de la partie arrondie 9 de la butée sur la partie fixe 6, jusqu'à ce que la face 7 soit parfaitement en appui, sur toute sa surface, sur la face correspondante de la baguette. Il y a donc un réglage automatique de la verticalité de la face d'appui de la butée qui tient compte des petites variations possibles de l'angle de la baguette, par rapport à un angle idéal de 90°, variations inévitables lors de la fabrication d'une baguette ou d'une série de baguettes par rapport à une autre. Par conséquent si la face d'appui de la baguette n'est pas exactement perpendiculaire au plan horizontal, la face plane 7 de la butée compensera dans un sens ou dans l'autre ce défaut de verticalité. Quand les baguettes sont en appui et que les butées sont orientées correctement contre elles, l'utilisateur peut bloquer chaque butée à l'aide du bouton 14. L'agrafage peut alors être effectué.

## Revendications

1. Butée pour dispositif d'agrafage notamment de baguettes en bois, comportant une face plane d'appui sensiblement verticale, susceptible de pivoter de quelques degrés autour d'un axe horizontal pour pouvoir s'appliquer totalement contre la face d'appui correspondante de la baguette même si celle-ci n'est pas parfaitement verticale, et comportant un moyen de blocage de son pivotement, caractérisée en ce qu'elle comporte une partie arrondie (9) qui repose par une face inférieure également arrondie, selon toute sa longueur, et à la façon d'une rotule, sur une partie fixe (10) ayant un profil arrondi correspondant, la partie mobile (6, 9) pouvant pivoter automatiquement sur la partie fixe quand on applique contre elle une baguette (8), et se placer ainsi dans une position où sa face plane est en appui selon toute sa surface, sur la face correspondante de la baguette.

2. Butée selon la revendication 1, caractérisée en ce que que l'extrémité de la partie verticale mobile (6) se déplace dans une rainure (11) prévue sur la table (1), juste en avant et partiellement au-dessous de la partie fixe (10).

3. Butée selon la revendication 1, caractérisée en ce qu'un goujon (12), traversant la partie mobile (9) de la butée permet le vissage d'un bouton de blocage (14) de ladite butée.

4. Butée selon la revendication 3, caractérisée en ce que le goujon (12) est faiblement incliné en direction de l'arrière de la butée.

## Patentansprüche

1. Anschlag für eine Heftvorrichtung, insbesondere für Holzleisten, der eine ebene, im wesentlichen vertikale Anlagefläche aufweist, die um einige Grade um eine horizontale Achse kippbar ist, um sich vollständig an die der Leiste entsprechende Anlagefläche anschmiegen zu können, auch wenn diese nicht genau vertikal ist, und der eine Schwenkblockiervorrichtung enthält,
dadurch gekennzeichnet,
daß er ein abgerundetes Teil (9) aufweist, das mit einer unteren ebenfalls abgerundeten Fläche entlang seiner gesamten Länge und nach Art eines Kippgliedes auf einem festen Teil (10) mit einem entsprechend abgerundeten Profil ruht, wobei sich das bewegliche Teil (6, 9), wenn an ihm eine Leiste (8) angelegt wird, automatisch auf dem festen Teil schwenken und sich so in eine Position bewegen kann, wo seine ebene Fläche entlang ihrer gesamten Oberfläche auf der entsprechenden Leistenfläche anliegt.

2. Anschlag gemäß Anspruch 1,
dadurch gekennzeichnet,
daß sich das Ende des vertikalen, beweglichen Teiles (6) in einer Nut (11) bewegt, die in dem Tisch (1) etwas vor und teilweise unter dem festen Teil (10) angebracht ist.

3. Anschlag gemäß Anspruch 1,
dadurch gekennzeichnet,
daß ein das bewegliche Teil (9) des Anschlages durchdringender Bolzen (12) das Verschrauben eines Blockierknopfes(14) des besagten Anschlags erlaubt.

4. Anschlag gemäß Anspruch 3,
dadurch gekennzeichnet,
daß der Bolzen (12) leicht in Richtung der Anschlagsrückseite geneigt ist.

## Claims

1. A stop for a stapling device especially for wooden battens, comprising a substantially vertical plane bearing face, capable of pivoting by a few degrees about a horizontal axis so as to be able to be totally applied against the corresponding bearing face of the batten even if the latter is not perfectly vertical, and comprising a means for locking its pivoting, characterised in that it comprises a rounded part (9) which rests via a lower face which is also rounded, along its entire length, and in the fashion of a swivel joint, on a stationary part (10) having a corresponding rounded profile, the movable part (6, 9) being able to pivot automatically on the stationary part when a batten (8) is applied against it, and thus put itself in a position in which its plane face bears over its entire surface, on the corresponding face of the batten.

2. A stop according to claim 1, characterised in that the end of the movable vertical part (6) moves in a groove (11) provided on the table (1), just in front of and partially below the stationary part (10).

3. A stop according to claim 1, characterised in that a stud (12), passing through the movable part (9) of the stop allows the screwing of a locking knob (14) of the said stop.

4. A stop according to claim 3, characterised in that the stud (12) is slightly inclined in the rearwards direction of the stop.
